# EUROPÄISCHE PATENTSCHRIFT

(11) **EP 1 367 351 B1**
(45) Veröffentlichungstag und Bekanntmachung des Hinweises auf die Patenterteilung: **15.11.2006**
(21) Anmeldenummer: 03009456.9
(22) Anmeldetag: 25.04.2003
(51) Int. Cl.: F28D 7/16, F28F 9/22

(54) **Wärmetauscher**
Heat exchanger
Echangeur de chaleur

(30) Priorität: 29.05.2002 DE 10223788
(43) Veröffentlichungstag der Anmeldung: 03.12.2003
(73) Patentinhaber: Lurgi AG, 60295 Frankfurt am Main (DE)
(72) Erfinder: Göhna, Hermann, 65812 Bad Soden (DE)

(56) Entgegenhaltungen:
- DE-A- 3 421 746
- DE-A- 3 643 303
- GB-A- 1 154 809

## Beschreibung

Die Erfindung betrifft einen Wärmetauscher mit einem zylindrischen Stahlmantel und zwei halbkugelförmigen Kopfstücken, bei dem heißes Medium in Längsachse durch den Wärmetauscher fließt und durch ein Kühlmedium gekühlt wird, welches seitlich in den Wärmetauscher ein- und abgeleitet wird.

In verfahrenstechnischen Anlagen werden Wärmetauscher zur Rückgewinnung von Wärme oder zur gezielten Abkühlung oder Erwärmung eines Mediums verwendet, welches gasförmig oder flüssig sein kann. So wird zum Beispiel ein Rohrbündelwärmetauscher zur Abkühlung heißer Spaltgase aus einer partiellen Oxidation verwendet. Diese Spaltgase sind von 520 °C auf 350 °C abzukühlen, wobei gleichzeitig gasförmiges Prozeßeinsatzgemisch (oder in anderen Fällen Wasserdampf) von ca. 200 °C auf 420 °C vorzuwärmen ist. Diese Spaltgase haben ein hohes Potential zu _{"}metal dusting", einem Prozeß, der zur Zerstörung der metallischen Werkstoffe führt, wenn die Metalltemperaturen auf der Spaltgasseite zu hoch werden. Unter _{"}metal dusting" wird eine Hochtemperaturkorrosion verstanden, die üblicherweise in stark aufkohlenden Gasatmosphären erfolgt und zum Abtrag und damit Zerstörung des metallischen Werkstoffs führt. Als Abtragprodukte werden typischerweise Metall, Metalloxid, Kohlenstoff und Metallcarbide gefunden. Würde der beschriebene Wärmetauscher in einem Gegenstromapparat durchgeführt, kämen die Wärmetauscherrohre sowie die Rohrplatten auf der heißen Seite in den Temperaturbereich des "metal dusting". Durch einen Gleichstromwärmetauscher kann die geforderte Vorwärmtemperatur wegen Überschneidung nicht erreicht werden.

In der DE-A-3039787 wird ein Wärmetauscher beschrieben, in dem heißes Medium seitlich in den Wärmetauscher eingeleitet wird und nach verschiedener Umlenkung im Bereich der Kühlrohre am Kopf des Wärmetauschers wieder abgezogen wird. Das kalte Medium wird am Boden des Wärmetauschers eingeführt und durchströmt doppelwandige Kühlrohre, wobei das kalte Medium erst durch das innere Rohr bis zum Ende des Rohres geleitet wird, um dann in entgegengesetzter Strömungsrichtung durch das äußere Rohr zurückgeführt wird. Dabei findet eine Abkühlung des heißen Medium im Gegenstromverfahren statt. Der mit diesem Wärmetauscher mögliche Temperaturausgleich ist nicht ausreichend, so dass mehrere Wärmetauscher nötig sind.

Ausgehend von diesem Stand der Technik liegt der Erfindung die Aufgabe zugrunde, einen Wärmetauscher zu entwickeln, der einen hohen Temperaturausgleich zwischen den Medien ermöglicht, dabei gleichzeitig kostengünstig herzustellen ist und den thermischen und chemischen Beanspruchungen gerecht wird, sowie eine hohe Beständigkeit gegen Hochtemperaturkorrosion aufweist.

Erfindungsgemäß wird die Aufgabe dadurch gelöst, dass der Wärmetauscher aus einem zylindrischen Stahlmantel und zwei halbkugelförmigen Kopfstücken besteht, wobei eine erste Verteilkammer mittels Rohren zur Durchströmung von heißem Medium mit einer zweiten Verteilkammer verbunden ist, wobei die Rohre einen Einlassbereich des Kühlmediums und eine äußere Kammer durchdringen, und dass seitliche Stutzen das Kühlmedium in den Einlassbereich leiten, an den sich eine innere Kammer anschließt, die durch eine dichtende Platte zur Strömungsumlenkung des Kühlmediums begrenzt ist, dass die dichtende Platte das Kühlmedium von der inneren Kammer in eine äußere Kammer leitet, wobei die äußere Kammer die innere Kammer umschließt, und diese äußere Kammer mit Stutzen zur Ableitung des Kühlmediums versehen ist.

Mit dieser Anordnung wird erreicht, dass das Kühlmedium im Einlassbereich im Gleichstrom die Rohre mit dem heißen Medium umströmt, und nach der Umlenkung von der inneren Kammer in die äußere Kammer die Rohre im Gegenstrom kühlt. Aufgrund dieser Strömungsführung ist eine sehr große Wärmeübertragung möglich, wodurch die Abmessungen des Wärmetauschers klein gehalten werden können. Gleichzeitig wird damit die Gefahr des "metal dusting" reduziert, da die korrosionsanfälligen Bauteile in ihrer Temperatur abgesenkt werden. Die Gefahr des "metal dusting" ist um so größer, je höher die Temperatur der Bauteile ist. Durch die erfindungsgemäße Gestaltung des Wärmetauschers wird aufgrund der großen Wärmeübertragung die Standzeit deutlich erhöht, da die korrosionsgefährdeten Bauteile eine wesentlich höhere Lebensdauer aufweisen.

Die Isolation der trennenden Wand zwischen innerer Kammer und äußerer Kammer hat den Effekt, dass das Kühlmedium auf der heißen Seite keine Abkühlung erleidet.

Durch die wechselseitige Anordnung der Bleche in der äußeren Kammer wird die Strömung abwechselnd an dem äußeren Stahlmantel des Wärmetauschers und an der Wand zwischen innerer Kammer und äußerer Kammer vorbei geleitet. Damit ist ebenfalls ein größerer Wärmeübergang möglich.

Am Boden der Verteilkammer sind die Rohre eingeschweißt. Um beim Einsatz von Gasen mit hoher Temperatur diese Schweißnähte vor thermischer Spannung zu schützen, wird der Einlassbereich durch eine wärmeisolierende Masse thermisch von der Verteilkammer getrennt bzw. isoliert. Durch diese wärmeisolierende Masse werden Einsteckrohre in den Boden der Verteilkammer eingesetzt, die die Kühlrohre aufnehmen.

Eine weitere Ausgestaltung der Erfindung sieht vor, dass die wärmisolierende Masse katalytisch aktiv ist. Damit werden Kriechströme durch Risse in der Auskleidung während der fortlaufenden Abkühlung kontinuierlich katalytisch umgewandelt, wodurch keine "metal dusting"-Reaktion stattfinden kann.

Um die thermischen Spannungen des Wärmetauschers zu reduzieren, sind die inneren Teile des Wärmetauschers in Schwimmkopfkonstruktion ausgeführt. Das heißt, die Bauteile, die einer großen Wärmedehnung ausgesetzt sind, werden nur an einer Seite fest gelagert. Die andere Seite ist in Längsrichtung frei beweglich.
Um die thermischen Spannungen des Stahlmantels auszugleichen, ist der Auslassstutzen des heißen Mediums mit einem Kompensator ausgestattet.

Die eingeleiteten heißen Medien können Gase oder Flüssigkeiten sein. Sie werden mit einer Temperatur von 150 °C bis 550 °C in den Wärmetauscher eingeleitet und in einem Temperaturbereich von 400 °C bis 50 °C abgeführt. Das Kühlmedium besteht üblicherweise aus Gasen, Dämpfen oder Flüssigkeiten und wird mit 30 °C bis 350 °C eingeleitet. Nach der Wärmeübertragung erhitzt sich das Kühlmedium auf bis zu 450 °C auf.

Ausgestaltungsmöglichkeiten des Verfahrens werden mit Hilfe der Zeichnung beispielhaft erläutert.

Der Wärmetauscher (1) besteht aus einem zylindrischen Stahlmantel (13) mit halbkugelförmigen Kopfstücken (21, 15). Heißes Medium (2) strömt durch einen Einlassstutzen (4) in eine Verteilkammer (5) und strömt durch eine Vielzahl von Rohren (6), die parallel zur Längsachse des Wärmetauschers (1) angeordnet sind, in eine zweite Verteilkammer (7) und wird dort über den Auslassstutzen (8) abgeführt. In der Darstellung sind wegen der Übersichtlichkeit nur vier Rohre (6) dargestellt.
Kühlmedium (3) wird durch seitliche Stutzen (9) in den Wärmetauscher (1) eingeleitet. Das Kühlmedium (3) wird dabei in einen Einlassbereich (10) eingeleitet, an den sich die innere Kammer (11) des Wärmetauschers (1) anschließt. Die innere Kammer (11) ist im Durchmesser wesentlich kleiner als der Einlassbereich (10), da sie von einer äußeren Kammer (12) umgeben ist, die nach außen durch den Stahlmantel (13) des Wärmetauschers begrenzt ist, und nach innen durch eine Wand (14) von der inneren Kammer (11) getrennt wird. Diese Wand (14) wird isoliert ausgeführt. Die Rohre (6) durchdringen nach der Verteilkammer (5) zuerst den Einlassbereich (10), danach die äußere Kammer (12) und enden in der zweiten Verteilkammer (7).
Das Kühlmedium (3) strömt durch die innere Kammer (11) und trifft dabei auf eine dichtende Platte (16), die das Kühlmedium (3) von dem zu kühlenden Medium (2) in der Verteilkammer (7) trennt. An dieser dichtenden Platte (16) wird das Kühlmedium (3) in der Richtung umlenkt und dabei in die äußere Kammer (12) des Wärmetauschers (1) geleitet. In der äußeren Kammer (12) sorgen Bleche (17) für eine Umlenkung des Kühlmediums (3). Hier umströmt das Kühlmedium (3) die Rohre (6) des heißen Mediums im Gegenstrom. Das Kühlmedium (3) wird in seiner Strömungsrichtung dabei durch Bleche (17) so geleitet, dass es abwechselnd den zylindrischen Stahlmantel (13) und die trennende Wand (14) der inneren Kammer (11) anströmt. Durch den Stutzen (18) verläßt das Kühlmedium den Wärmetauscher (1).
Die Bleche (17) sorgen zusätzlich zur Umlenkung der Strömung für eine erhöhte Stabilität und Führung der Rohre (6).
Das Kühlmedium (3) strömt vom Einlassbereich (10) bis zur inneren Kammer (11) in gleicher Richtung mit dem eingeleiteten heißen Medium (2), das in diesem Bereich die Rohre (6) durchströmt. Mit Umlenkung des Kühlmediums durch die dichtende Platte (16) in die äußeren Kammer (12) des Wärmetauschers (1) strömt das Kühlmedium (3) gegen die Strömungsrichtung des heißen Mediums (2). Zum Ausgleich der Wärmedehnung ist am Auslassstutzen (8) ein Kompensator (19) angebracht. Damit kann die Dehnung des Stahlmantels (13) ausgeglichen werden. Die inneren Einbauten sind in schwimmender Ausführung gestaltet.
Der Wärmetauscher wird aus warmfestem Stahl gefertigt. In Abhängigkeit der Medien kann auch ein korrosionsbeständiger Werkstoff verwendet werden. Die Isolierung der Wand (14) besteht aus Keramik oder Mineralfasern, die mit einem Schutzmantel umgeben sind. Die halbkugelförmigen Kopfstücke (21, 15) des Wärmetauschers (1) sind mit Stampfmasse isoliert.

## Patentansprüche

1. Wärmetauscher mit einem zylindrischen Stahlmantel (13) und zwei halbkugelförmigen Kopfstücken (21,15), mit einer ersten Verteilkammer (5), die mittels Rohren (22, 6) zur Durchströmung von heißem Medium (2) mit einer zweiten Verteilkammer (7) verbunden ist, wobei die Rohre (6) einen Einlassbereich (10) des Kühlmediums (3) und eine äußere Kammer (12) durchdringen, **dadurch gekennzeichnet, dass** seitliche Stutzen (9) das Kühlmedium (3) in den Einlassbereich (10) leiten, an den sich eine innere Kammer (11) anschließt, die durch eine dichtende Platte (16) zur Strömungsumlenkung des Kühlmediums (3) begrenzt ist, dass die dichtende Platte (16) das Kühlmedium (3) von der inneren Kammer (11) in eine äußere Kammer (12) leitet, wobei die äußere Kammer (12) die innere Kammer (11) umschließt, und diese äußere Kammer (12) mit Stutzen (18) zur Ableitung des Kühlmediums (3) versehen ist.

2. Wärmetauscher nach Anspruch 1, **dadurch gekennzeichnet,** die Trennung der inneren Kammer (11) von der äußeren Kammer (12) durch eine wärmeisolierende Wand (14) erfolgt.

3. Wärmetauscher nach Anspruch 1, **dadurch gekennzeichnet, dass** in der äußeren Kammer (12) die Strömung des Kühlmediums (3) durch Bleche (17) umgelenkt wird.

4. Wärmetauscher nach Anspruch 1, **dadurch gekennzeichnet, dass** der Einlassbereich (10) durch eine wärmeisolierende Masse (20) von der Verteilkammer (5) isoliert wird.

5. Wärmetauscher nach Anspruch 4, **dadurch gekennzeichnet, dass** die wärmisolierende Masse (20) katalytisch aktiv ist.

6. Wärmetauscher nach Anspruch 4, **dadurch gekennzeichnet, dass** im Bereich der wärmeisolierenden Masse (20) Einsteckrohre (22) angebracht sind, die die Rohre (6) aufnehmen.

7. Wärmetauscher nach Anspruch 1, **dadurch gekennzeichnet, dass** der Wärmetauscher in Schwimmkopfkonstruktion ausgeführt ist.

8. Wärmetauscher nach Anspruch 1, **dadurch gekennzeichnet, dass** der Auslassstutzen (8) des Wärmetauschers einen Kompensator (19) aufweist.

## Claims

1. A heat exchanger with a cylindrical steel jacket (13) and two hemispherical head pieces (21, 15), with a first distribution chamber (5), which is connected with a second distribution chamber (7) by means of tubes (22, 6) for the passage of hot medium (2), the tubes (6) extending through the inlet region (11) of the cooling medium (3) and through an outer chamber (12), **characterized in that** lateral ports (9) introduce the cooling medium (3) into an inlet region (10) which is adjoined by an inner chamber (11) defined by a sealing plate (16) for flow deflection of the cooling medium (3), that the sealing plate (16) guides the cooling medium (3) from the inner chamber (11) into an outer chamber (12), the outer chamber (12) enclosing the inner chamber (11), and this outer chamber (11) is provided with ports (18) for discharging the cooling medium (3).

2. The heat exchanger as claimed in claim 1, **characterized in that** the separation of the inner chamber (11) from the outer chamber (12) is effected by a heat-insulating wall (14).

3. The heat exchanger as claimed in claim 1, **characterized in that** in the outer chamber (12) the flow of the cooling medium (3) is deflected by sheets (17).

4. The heat exchanger as claimed in claim 1, **characterized in that** the inlet region (10) is insulated against the distribution chamber (5) by a heat-insulating mass (20).

5. The heat exchanger as claimed in claim 4, **characterized in that** the heat-insulating mass (20) is catalytically active.

6. The heat exchanger as claimed in claim 4, **characterized in that** in the vicinity of the heat-insulating mass (20) spigots (22) are mounted, which receive the tubes (6).

7. The heat exchanger as claimed in claim 1, **characterized in that** the heat exchanger is fabricated in a floating head design.

8. The heat exchanger as claimed in claim 1, **characterized in that** the outlet port (8) of the heat exchanger has a compensator (19).

## Revendications

1. Echangeur de chaleur, comprenant une enveloppe d'acier (13) cylindrique et deux têtes (21, 15) de forme hémisphérique, comprenant une première chambre de distribution (5) qui communique avec une deuxième chambre de distribution (7) au moyen de tubes (22, 6) destinés à la circulation d'un fluide chaud (2), les tubes (6) traversant une zone d'admission (10) du fluide de refroidissement (3) et une chambre extérieure (12), **caractérisé en ce que** des tubulures latérales (9) conduisent le fluide de refroidissement (3) dans la zone d'admission (10) à laquelle succède une chambre intérieure (11) qui est délimitée par une plaque étanche (16) destinée à inverser la circulation du fluide de refroidissement (3), **en ce que** la plaque étanche (16) conduit le fluide de refroidissement (3) de la chambre intérieure (11) dans une chambre extérieure (12), la chambre extérieure (12) entourant la chambre intérieure (11), et **en ce que** cette chambre extérieure (12) est pourvue de tubulures (18) destinées à l'évacuation du fluide de refroidissement (3).

2. Echangeur de chaleur selon la revendication 1, **caractérisé en ce que** la séparation de la chambre intérieure (11) de la chambre extérieure (12) est réalisée par une paroi thermoisolante (14).

3. Echangeur de chaleur selon la revendication 1, **caractérisé en ce que** dans la chambre extérieure (12), la circulation du fluide de refroidissement (3) est déviée par des tôles (17).

4. Echangeur de chaleur selon la revendication 1, **caractérisé en ce que** la zone d'admission (10) est isolée de la chambre de distribution (5) par une masse thermoisolante (20).

5. Echangeur de chaleur selon la revendication 4, **caractérisé en ce que** la masse thermoisolante (20) est catalytiquement active.

6. Echangeur de chaleur selon la revendication 4, **caractérisé en ce que** dans la zone de la masse thermoisolante (20), des tubes d'emboîtement (22) sont mis en place, lesquels reçoivent les tubes (6).

7. Echangeur de chaleur selon la revendication 1, **caractérisé en ce que** l'échangeur de chaleur est réalisé selon le type de construction à tête flottante.

8. Echangeur de chaleur selon la revendication 1, **caractérisé en ce que** la tubulure d'échappement (8) de l'échangeur de chaleur présente un compensateur (19).
